# EUROPÄISCHE PATENTSCHRIFT

(11) **EP 3 918 199 B1**
(45) Veröffentlichungstag und Bekanntmachung des Hinweises auf die Patenterteilung: **08.03.2023**
(21) Anmeldenummer: 20704784.6
(22) Anmeldetag: 24.01.2020
(51) Int. Cl.: F04B 1/06, F04C 18/16, F04C 23/00, F04C 29/04, F04B 53/08, F04B 39/06, F04B 41/06

(54) **KÜHLUNGSANORDNUNG UND VERFAHREN ZUR KÜHLUNG EINES MINDESTENS ZWEISTUFIGEN DRUCKLUFTERZEUGERS**
COOLING ARRANGEMENT AND METHOD FOR COOLING A COMPRESSED-AIR GENERATOR WITH AT LEAST TWO STAGES
DISPOSITIF ET PROCÉDÉ DE REFROIDISSEMENT POUR REFROIDIR UN GENERATEUR D`AIR COMPRIME AVEC AU MOINS DEUX ETAGES

(30) Priorität: 30.01.2019 DE 102019102387
(43) Veröffentlichungstag der Anmeldung: 08.12.2021
(73) Patentinhaber: Gardner Denver Deutschland GmbH, 97616 Bad Neustadt (DE)
(72) Erfinder: KLAUS, Frank Georg, 56856 Zell-Barl (DE); THOMES, Ulrich, 55471 Külz (DE); SCHIEL, Marc, 55483 Heinzenbach (DE)
(74) Vertreter: Murgitroyd & Company
(86) Internationale Anmeldenummer: PCT/EP2020/051751
(87) Internationale Veröffentlichungsnummer: WO 2020/156942

(56) Entgegenhaltungen:
- WO-A9-2015/172206
- US-A1- 2011 000 227
- US-A1- 2018 258 952

## Beschreibung

Die Erfindung betrifft eine Kühlungsanordnung für einen mindestens zweistufigen Drucklufterzeuger. Ein solcher Drucklufterzeuger, auch Kompressor genannt, umfasst einen flüssigkeitsgekühlten Zwischenkühler, der zwischen einer ersten und einer zweiten Verdichterstufe angeordnet ist, um die von der ersten Verdichterstufe abgegebene vorverdichtete Luft zu kühlen, bevor diese in die zweite Verdichterstufe eintritt, sowie einen flüssigkeitsgekühlten Nachkühler, der nach der zweiten Verdichterstufe angeordnet ist, um die von dieser verdichtete Luft zu kühlen. Weiterhin ist ein flüssigkeitsgekühlter Baugruppenkühler vorgesehen, der Wärme von weiteren Baugruppen des Drucklufterzeugers aufnimmt, um beispielsweise Leistungselektronik oder Antriebe und Getriebe der Verdichterstufen zu kühlen. Ein Kühlmittelkreislauf verläuft über einen Hauptkühler, dessen Kaltseite dem jeweiligen Kühlmitteleingang des Zwischenkühlers, des Nachkühlers und des Baugruppenkühlers ein Kühlmittel zuführt, und dessen Heißseite das am Kühlmittelausgang des Zwischenkühlers und des Nachkühlers austretende erwärmte Kühlmittel empfängt.

Die Erfindung betrifft weiterhin ein Verfahren zur Kühlung eines mindestens zweistufigen Drucklufterzeugers.

Zur Kompression von gasförmigen Medien, insbesondere zur Erzeugung von Druckluft sind unterschiedlichste Bauformen von Kompressoren bekannt. Beispielsweise zeigt die DE 601 17 821 T2 einen Mehrstufen-Schraubenverdichter mit zwei oder mehr Verdichterstufen, wobei jede Verdichterstufe ein Paar von Rotoren zum Verdichten eines Gases umfasst. Weiterhin sind zwei oder mehr Antriebsmittel mit veränderbarer Geschwindigkeit vorgesehen, wobei jedes Antriebsmittel eine jeweilige Verdichterstufe antreibt.

Die EP 2 886 862 A1 beschreibt einen Kompressor mit einem Motor, einer Antriebswelle, einem mit dieser verbundenen Kurbeltrieb, mindestens einer Drucklufterzeugungseinrichtung, einem Kurbelgehäuse und einem Druckluftspeicherbehälter. Die Kühlung sämtlicher Komponenten erfolgt mit Hilfe eines von einem Lüfterrad erzeugten Kühlluftstroms.

Aus der DE 10 2017 107 602 B3 ist eine Kompressoranlage bekannt mit einem Anlagen-Gehäuse, in welchem mehrere Wärme erzeugende Anlagenkomponenten angeordnet sind. Dazu gehört ein Doppel-Schraubenverdichter mit zwei Verdichterstufen, die der Verdichtung eines gasförmigen Mediums dienen, insbesondere der Erzeugung von Druckluft. Das Anlagen-Gehäuse enthält weiterhin einen Luft-Wasser-Kühler, ein Gebläse, welches einen Kühlluftstrom erzeugt, sowie Luftleitelemente, welche die von den Anlagenkomponenten erwärmte Luft zu dem Luft-Wasser-Kühler führen.

Die EP 2 529 116 B1 beschreibt ein Verfahren zur Rückgewinnung von Energie bei der Verdichtung eines Gases durch einen Verdichter mit zwei oder mehr Druckstufen. Stromabwärts vom Verdichter ist ein Wärmetauscher mit einem Primär- und einem Sekundärteil vorgesehen. Durch den Primärteil wird das aus einer Druckstufe verdichtete Gas geleitet; durch den Sekundärteil wird ein Kühlmittel geleitet.

Die WO 2015/172206 A9 zeigt einen Kompressor mit wenigstens zwei in Reihe liegenden Kompressionsstufen sowie wenigstens zwei Kühlern, nämlich einem Zwischenkühler zwischen den Kompressionsstufen und einem Nachkühler stromabwärts nach der letzten Kompressionsstufe. Wenigstens zwei der Kühler sind als aufgeteilte Kühler gestaltet, sodass die vom Kühlmittel durchströmte Sekundärseite in zwei Stufen unterteilt ist, um das auf der Primärseite durchströmende Gas in einer heißen und einer kühlen Stufe zu kühlen. Die beiden Stufen der Sekundärseite sind in unterschiedlichen Kühlkreisen zusammengeschaltet. Beispielsweise sind jeweils die ersten Stufen der mehreren Kühler sowie jeweils die zweiten Stufen in Reihe geschaltet.

Die DE 31 34 844 A1 beschreibt ein Verfahren zur energetischen Optimierung eines Verdichtungsprozesses, insbesondere für die mehrstufige Verdichtung mit Kreisel- und Kolbenverdichtern. Dafür ist eine Wärmepumpe ist in eine Verdichteranlage integriert. Vorzugsweise werden in die das erwärmte Kühlwasser führenden Rohrleitungen der Kühlstufen mindestens ein Verdampfer der Wärmepumpe eingebunden.

In der US 2018/0258952 A1 ist ein Kompressormodul beschrieben, welches einen Kompressor mit einem Gehäuse mit integriertem Kompressorkühler umfasst. Gemäße einer Ausführungsform können zwei solcher Module miteinander kombiniert werden, sodass ein Niederdruck-Kompressormodul und ein Hochdruck-Kompressormodul in Reihe geschaltet sind. Jedes der beiden Kompressormodule besitzt einen flüssigkeitsgekühlten Kühler, der die komprimierte Luft am Ausgang des Moduls kühlt. Weiterhin sind eine Motorkühler und ein Bauelementkühler vorgesehen, deren Kühlmittelkreislauf mit denjenigen der Kompressorkühler verbunden ist.

In der US 2011 0 000 227 A1 wird ein Kompressor beschrieben, der zur Verbesserung der Effizienz der Abgaswärmerückgewinnung zum Umwälzen des Arbeitsfluids eines Rankine-Kreislauf einen Wärmetauscher zum Kühlen eines Gases, Kühlmittels, Wassers oder Öls, das durch den Kompressor während des Kompressorbetriebs durch Wärmeaustausch mit dem Arbeitsfluid erhitzt wird, aufweist. Der Rankine-Kreislauf wird durch den Wärmetauscher, einen Expander, einen Kondensator und einer Umwälzpumpe, die das Arbeitsfluid durch den Kreislauf zirkulieren lässt, realisiert.

Generell ergibt sich bei derartigen Kompressoranlagen immer der Bedarf, mehr oder weniger große Wärmemengen abzuführen, um eine Überhitzung einzelner Komponenten bzw. der Gesamtanlage zu vermeiden. Die Gesamtanlage wird bislang regelmäßig durch Kühlluft gekühlt, wobei erwärmte Abluft zumeist ungenutzt in die Umwelt abgegeben wird. Die Wärme ist dann entweder verloren oder kann nur ineffizient aus der Abluft rückgewonnen werden. Einige Anlagen enthalten zusätzlich einen Wärmetauscher, dessen sekundäres Wärmetransportmedium Wärme aus einem primären Kühlkreislauf des Kompressors aufnimmt und abtransportiert. Die abgeführte Wärme kann dann von einem externen Verbraucher genutzt erden.

Eine Aufgabe der vorliegenden Erfindung besteht ausgehend vom Stand der Technik darin, einerseits eine effiziente Kühlung solcher Drucklufterzeuger (Kompressoranlagen) sicherzustellen, unter Verringerung des gerätetechnischen Aufwands, andererseits aber auch eine effizientere Wärmerückgewinnung in Bezug auf den gesamten Drucklufterzeuger zu gestatten.

Diese Aufgabe wird durch eine Kühlungsanordnung für einen mindestens zweistufigen Drucklufterzeuger gemäß dem beigefügten Anspruch 1 gelöst. Bevorzugte Ausführungsformen der Kühlungsanordnung sind in den Unteransprüchen 2 bis 7 genannt.

Weiterhin wird die Aufgabe durch ein Verfahren zur Kühlung eines mindestens zweistufigen Drucklufterzeugers gemäß dem beigefügten Anspruch 8 gelöst. Vorteilhafte Ausführungen des Verfahrens sind in den Unteransprüchen 9 und 10 genannt.

Die erfindungsgemäße Kühlungsanordnung ist zur Kühlung eines Drucklufterzeugers, vorzugsweise in der Art einer Kompressoranlage, mit mindestens zwei Verdichterstufen geeignet. Die Kühlungsanordnung umfasst mindestens einen flüssigkeitsgekühlten Zwischenkühler, der zwischen einer ersten und einer zweiten Verdichterstufe angeordnet ist, um die von der ersten Verdichterstufe abgegebene vorverdichtete Luft zu kühlen, bevor diese in die zweite Verdichterstufe eintritt. Ein flüssigkeitsgekühlter Nachkühler ist nach der zweiten bzw. letzten Verdichterstufe angeordnet, um die weiter verdichtete Luft zu kühlen. Im einfachsten Fall wird die erzeugte Druckluft nach Durchströmen des Nachkühlers an externe Einheiten bereitgestellt. In Abwandlungen kann der Drucklufterzeuger auch mehr als zwei Verdichterstufen und entsprechend zusätzliche Zwischenkühler aufweisen.

Weiterhin umfasst die Kühlungsanordnung einen flüssigkeitsgekühlten Baugruppenkühler, der Wärme von weiteren Baugruppen des Drucklufterzeugers aufnimmt und an das Kühlmittel abgibt. Der Baugruppenkühler ist, wie die anderen Kühler im Gehäuse des Drucklufterzeugers angeordnet und z. B. als Lamellenkühler, Kühlblech, Heatpipe oder dergleichen ausgebildet. Der Baugruppenkühler kann aus mehreren einzelnen Kühlern zusammengesetzt sein und dient der Wärmeabfuhr insbesondere von den Antrieben der Verdichterstufen sowie der Leistungselektronik, die für die Steuerung des Drucklufterzeugers benötigt wird.

Die Kühlungsanordnung besitzt einen Kühlmittelkreislauf, der einen Hauptkühler umfasst, um die vom Kühlmittel in den anderen Kühlern aufgenommene Wärme aus dem Drucklufterzeuger abzuführen. Die Kaltseite des Hauptkühlers liefert gekühltes Kühlmittel mit einer Niedrigtemperatur direkt an den jeweiligen Kühlmitteleingang des Zwischenkühlers, des Nachkühlers und des Baugruppenkühlers. Die Kühlmitteleingänge von Zwischenkühler(n), Nachkühler und Baugruppenkühler(n) sind parallel geschaltet, sodass ihnen das Kühlmittel mit derselben Niedrigtemperatur zugeführt wird. Die Heißseite des Hauptkühlers empfängt das erhitzte Kühlmittel unmittelbar vom jeweiligen Kühlmittelausgang des Zwischenkühlers (bzw. der mehreren Zwischenkühler) und des Nachkühlers oder mittelbar von diesen, wenn ein Wärmetauscher zur Wärmerückgewinnung zwischengeschaltet ist, wie dies weiter unten beschrieben wird. Die Kühlmittelausgänge von Zwischenkühler(n) und Nachkühler sind parallel geschaltet und liefern das erhitzte Kühlmittel mit einer Hochtemperatur zum Hauptkühler, ggf. über den Wärmetauscher.

Für die Erfindung ist wesentlich, dass der Kühlmittelausgang des Baugruppenkühlers nicht parallel mit dem Kühlmittelausgang des Zwischenkühlers oder Nachkühlers geschaltet ist. Dadurch wird vermieden, dass das Kühlmittel von der Hochtemperatur, die am Ausgang von Zwischen- und Nachkühler anliegt, durch die Beimischung aus dem Baugruppenkühler abgekühlt wird, denn der Baugruppenkühler liefert regelmäßig niedrigere Temperaturen des Kühlmittels, aufgrund der geringeren abzuführenden Wärmemenge. Stattdessen wird das Kühlmittel des Baugruppenkühlers einem Zuspeiseeingang des Zwischenkühlers und/oder des Nachkühlers zugeführt, wobei der Zuspeiseeingang zwischen dem Kühlmitteleingang und Kühlmittelausgang angeordnet ist, an einer Position, an welcher die Zwischentemperatur des Kühlmittels im Zwischenkühler bzw. Nachkühler der Austrittstemperatur des Kühlmittels am Baugruppenkühler ±20% entspricht. Vorzugsweise weicht die Temperatur des vom Baugruppenkühler zugemischten Kühlmittels um weniger als ±10%, insbesondere um weniger als ±3% von der Temperatur am Punkt der Beimischung im Zwischen- oder Nachkühler ab.

Dasselbe Kühlmittel (vorzugsweise Wasser) wird somit für den Zwischenkühler, den Nachkühler und den Baugruppenkühler eingesetzt. Damit kann nicht nur Wärme aus der verdichteten Druckluft sondern auch die Wärme von Baugruppen, z. B. Elektromotoren, Umrichtern, Verdichterstufen, Getriebeeinheiten usw. im Kühlmittel angereichert und von diesem abtransportiert werden. Der größte Teil der Abwärme des gesamten Drucklufterzeugers steht damit auch für eine Wärmerückgewinnung zur Verfügung.

Ein weiterer Vorteil der Erfindung besteht darin, dass der Hauptkühler deutlich kleiner ausgeführt werden kann, was zu einer erheblichen Verringerung der Baugröße des Kühlkreislaufes und damit der Gesamtkosten des Drucklufterzeugers führt. Aufgrund der beschriebenen gezielten Zuspeisung des vom Baugruppenkühler mit der Zwischentemperatur gelieferten Kühlmittels in den Zwischenkühler und/oder Nachkühler, kann die Hochtemperatur, die am Ausgang des Zwischenkühlers und des Nachkühlers anliegt, auf einem hohen Niveau gehalten werden, vorzugsweise im Bereich von 90°C. Dies führt zu einer großen Temperaturdifferenz am Hauptkühler, sodass dessen Kühlfläche kleiner gehalten werden kann, als wenn die Eingangstemperatur am Hauptkühler geringer ausfällt. Die erforderliche Kühlfläche ist proportional zur Temperaturdifferenz zwischen Eingangstemperatur (Hochtemperatur) und gewünschter Ausgangstemperatur (Niedrigtemperatur).

Gemäß einer vorteilhaften Ausführungsform wird das vom Baugruppenkühler gelieferte Kühlmittel sowohl dem Zwischenkühler als auch dem Nachkühler über den jeweiligen Zuspeiseeingang zugeführt.

Gemäß einer besonders bevorzugten Ausführungsform der Kühlungsanordnung ist ein Wärmetauscher im Kühlmittelkreislauf zwischen dem jeweiligen Kühlmittelausgang des Zwischenkühlers und des Nachkühlers sowie dem Kühlmitteleingang des Hauptkühlers eingeschaltet. Dem Wärmetauscher steht damit die gesamte dem Kühlmittel zugeführte Wärme für eine Übergabe an ein Wärmeträgermedium zur Verfügung.

Bevorzugt ist der Hauptkühler ein Wasser-Luft-Kühler oder ein Wasser-Wasser-Kühler oder ein Kombinationskühler, der Wasser und Luft wahlweise als kühlendes Medium nutzt. Damit steht es dem Nutzer des Drucklufterzeugers frei, ob er die Hauptkühlung mithilfe einer gebläseunterstützten Abluftkühlung oder durch Anschluss an ein externes Flüssigkühlmedium realisiert.

Es ist vorteilhaft, wenn der Zwischenkühler und/oder der Nachkühler mehrere Zuspeiseeingänge besitzen, denen das Kühlmittel vom Kühlmittelausgang des Baugruppenkühlers wahlweise zuführbar ist. Insbesondere ist zwischen dem Kühlmittelausgang des Baugruppenkühlers und den Zuspeiseeingängen eine Verteilereinheit angeordnet, die temperaturgesteuert denjenigen Zuspeiseeingang versorgt, an welchem die Zwischentemperatur des Kühlmittels im Zwischenkühler bzw. Nachkühler der Austrittstemperatur des Kühlmittels am Baugruppenkühler am nächsten liegt.

Zweckmäßigerweise sind der Zwischenkühler, der Nachkühler, der Baugruppenkühler, der Wärmetauscher, die erste und zweite Verdichterstufe sowie eine elektronische Steuereinheit innerhalb eines gemeinsamen Gerätegehäuses angeordnet. Die Kühlungsanordnung ist damit integraler Bestandteil des Drucklufterzeugers, sodass sich der Installationsaufwand beim Nutzer auf ein Minimum beschränkt.

Das erfindungsgemäße Verfahren zur Kühlung eines mindestens zweistufigen Drucklufterzeugers umfasst folgende Schritte:
- Führen eines Kühlmediums in einem Kühlmittelkreislauf durch einen Hauptkühler und durch einen zum Hauptkühler in Reihe geschalteten ersten flüssigkeitsgekühlten Zwischenkühler, der damit von einer ersten Verdichterstufe vorverdichte Luft kühlt;
- Führen des Kühlmediums in dem Kühlmittelkreislauf durch einen zum Hauptkühler ebenfalls in Reihe und zum Zwischenkühler parallel geschalteten Nachkühler, der damit von einer zweiten Verdichterstufe nachverdichtete Luft kühlt;
- Zuführen des im Hauptkühler gekühlten Kühlmediums zu einem flüssigkeitsgekühlten Baugruppenkühler, der Wärme von weiteren Baugruppen des Drucklufterzeugers aufnimmt;
- Zuspeisen des vom Baugruppenkühler abgegebenen, erhitzten Kühlmediums über einen Zuspeiseeingang in den Zwischenkühler und/oder in den Nachkühler, wobei die Zuspeisung an einer Position im Zwischenkühler bzw. im Nachkühler erfolgt, an welcher die Zwischentemperatur des Kühlmittels im Zwischenkühler bzw. Nachkühler der Austrittstemperatur des Kühlmittels am Baugruppenkühler ±20% entspricht, vorzugsweise diese beiden Temperaturen im Wesentlichen gleich sind.

Weitere Vorteile und Einzelheiten der Erfindung ergeben sich aus der nachfolgenden Beschreibung einer bevorzugten Ausführungsform unter Bezugnahme auf die Zeichnung. Es zeigen:
- Fig. 1: ein Blockschaltbild einer erfindungsgemäßen Kühlungsanordnung mit deaktivierter Wärmerückgewinnung;
- Fig. 2: ein Blockschaltbild der Kühlungsanordnung mit aktivierter Wärmerückgewinnung.

Fig. 1 zeigt das vereinfachte Blockschaltbild eines Drucklufterzeugers 01 bzw. einer Kompressoranlage. Das Blockschaltbild umfasst vor allem die wesentlichen Elemente einer Kühlungsanordnung und vernachlässigt andere Einheiten des Drucklufterzeugers. Der Drucklufterzeuger umfasst mindestens eine erste Verdichterstufe 02 und eine zweite Verdichterstufe 03. Die in der ersten Verdichterstufe 01 vorverdichtete Luft wird mit einer Temperatur von beispielsweise 200°C einem Zwischenkühler 04 zur Kühlung zugeführt und verlässt diesen mit etwa 50°C, um dann von der zweiten Verdichterstufe 03 weiter verdichtet zu werden. Die endverdichtete Druckluft verlässt die zweite Verdichterstufe 03 mit einer Temperatur von etwa 200°C und wird dann einem Nachkühler 05 zu erneuten Kühlung zugeführt, sodass die Druckluft schließlich mit etwa 50°C an externe Einheiten geliefert wird. Zur Wärmeabfuhr liefert ein Hauptkühler 07 ein Kühlmedium, vorzugsweise Kühlwasser an seiner Kaltseite mit einer Temperatur von beispielsweise 45°C. Das Kühlwasser A wird mit dieser Niedrigtemperatur parallel an den Zufluss des Zwischenkühlers 04, des Nachkühlers 05 und eines Baugruppenkühlers 08 geliefert. Das Kühlwasser durchströmt den Zwischenkühler 04 und den Nachkühler 05 zur Aufnahme der Wärme der Druckluft und wird mit einer Hochtemperatur von beispielsweise 90°C an die Heißseite des Hauptkühlers 07 zurück geliefert. Zuvor durchströmt das Kühlwasser bei der dargestellten Bauform noch einen Wärmetauscher 09, der in Fig. 1 aber deaktiviert ist, sodass die Kühlwassertemperatur am Eingang und Ausgang des Wärmetauschers 09 nahezu unverändert ist. Am Hauptkühler 07 wird die Wärme abgegeben, um das Kühlwasser wieder auf Niedrigtemperatur zu bringen. Die Kühlung wird beispielsweise unterstützt durch ein Gebläse 11, welches eine erwärmte Abluft mit einer Temperatur von beispielsweise 40°C abgibt.

Eine Besonderheit der Kühlungsanordnung besteht darin, dass das Kühlwasser nach Durchströmen des Baugruppenkühlers 08 nicht parallel zum Kühlwasser des Zwischenkühlers und des Nachkühlers direkt zum Hauptkühler 07 bzw. zum vorgeschalteten Wärmetauscher 09 geführt wird. Stattdessen ist der Kühlwasserauslass des Baugruppenkühlers jeweils an einen Zuspeiseeingang 12 am Zwischenkühler 04 und am Nachkühler 05 angeschlossen. Der Zuspeiseeingang 12 kann alternativ auch nur an einem der beiden Kühler 04, 05 vorgesehen sein und ist in seiner Position so gewählt, dass dort im Kühler 04, 05 eine Zwischentemperatur von beispielsweise 57°C herrscht. Die Zwischentemperatur soll im Wesentlichen der Ausgangstemperatur des Kühlwassers B, welches vom Baugruppenkühler 08 geliefert wird, entsprechen. Das Kühlwasser B wird somit dem Kühlwasser A im Zwischenkühler 04 und/oder im Nachkühler 05 wieder beigemischt und dort weiter auf die Hochtemperatur erwärmt.

Fig. 2 zeigt das vereinfachte Blockschaltbild des Drucklufterzeugers 01 bzw. der Kompressoranlage in einem veränderten Betriebszustand, nämlich mit aktivierter Wärmerückgewinnung am Wärmetauscher 09. Damit kommt es am Wärmetauscher 09 zu einem Temperaturabfall des erhitzten Kühlwassers von beispielsweise 90°C auf 50°C. Die entnommene Wärme steht für andere Anwendungen zur Verfügung, beispielsweise zu Heizzwecken.

### Bezugszeichenliste

- 01: Drucklufterzeuger / Kompressoranlage
- 02: erste Verdichterstufe
- 03: zweite Verdichterstufe
- 04: Zwischenkühler
- 05: Nachkühler
- 06: -
- 07: Hauptkühler
- 08: Baugruppenkühler
- 09: Wärmetauscher
- 10: -
- 11: Gebläse
- 12: Zuspeiseeingang

## Patentansprüche

1. Kühlungsanordnung für einen mindestens zweistufigen Drucklufterzeuger (01), umfassend
- einen flüssigkeitsgekühlten Zwischenkühler (04), der zwischen einer ersten und einer zweiten Verdichterstufe (02, 03) angeordnet ist, um die von der ersten Verdichterstufe (02) abgegebene vorverdichtete Luft zu kühlen, bevor diese in die zweite Verdichterstufe (03) eintritt;
- einen flüssigkeitsgekühlten Nachkühler (05), der nach der zweiten Verdichterstufe (03) angeordnet ist, um die von dieser verdichtete Luft zu kühlen;
- einen flüssigkeitsgekühlten Baugruppenkühler (08), der Wärme von weiteren Baugruppen des Drucklufterzeugers (01) aufnimmt;
**dadurch gekennzeichnet, dass** die Kühlungsanordnung einen Kühlmittelkreislauf umfasst, der einen Hauptkühler (07) besitzt, dessen Kaltseite dem jeweiligen Kühlmitteleingang des Zwischenkühlers (04), des Nachkühlers (05) und des Baugruppenkühlers (08) parallel ein gekühltes Kühlmittel mit einer Niedrigtemperatur zuführt, und dessen Heißseite das am jeweiligen Kühlmittelausgang des Zwischenkühlers (04) und des Nachkühlers (05) parallel austretende erhitzte Kühlmittel mit einer Hochtemperatur empfängt;
wobei der Kühlmittelausgang des Baugruppenkühlers (08) an einen Zuspeiseeingang (12) des Zwischenkühlers (04) und/oder des Nachkühlers (05) angeschlossen ist, wobei der Zuspeiseeingang (12) zwischen dem Kühlmitteleingang und Kühlmittelausgang angeordnet ist, an einer Stelle, an welcher die Zwischentemperatur des Kühlmittels im Zwischenkühler (04) bzw. im Nachkühler (05) der Austrittstemperatur des Kühlmittels am Baugruppenkühler (08) ±20% entspricht.

2. Kühlungsanordnung nach Anspruch 1, **dadurch gekennzeichnet, dass** ein Wärmetauscher (09) im Kühlmittelkreislauf zwischen dem jeweiligen Kühlmittelausgang des Zwischenkühlers (04) und des Nachkühlers (05) sowie der Heißseite des Hauptkühlers (07) eingeschaltet ist.

3. Kühlungsanordnung nach Anspruch 1 oder 2, **dadurch gekennzeichnet, dass** der Hauptkühler (07) ein Wasser-Luft-Kühler oder eine Wasser-Wasser-Kühler oder eine Kombinationskühler, der Wasser und Luft wahlweise als kühlendes Medium nutzt, ist.

4. Kühlungsanordnung nach Anspruch 3, **dadurch gekennzeichnet, dass** der Hauptkühler (07) ein Gebläse (11) umfasst.

5. Kühlungsanordnung nach einem der Ansprüche 1 bis 4, **dadurch gekennzeichnet, dass** der Zwischenkühler (04) und/oder der Nachkühler (05) mehrere Zuspeiseeingänge (12) besitzen, denen das Kühlmittel vom Kühlmittelausgang des Baugruppenkühlers (08) wahlweise zuführbar ist.

6. Kühlungsanordnung nach Anspruch 5, **dadurch gekennzeichnet, dass** zwischen dem Kühlmittelausgang des Baugruppenkühlers (08) und den Zuspeiseeingängen (12) eine Verteilereinheit angeordnet ist, die temperaturgesteuert denjenigen Zuspeiseeingang (12) versorgt, an welchem die Zwischentemperatur des Kühlmittels im Zwischenkühler (04) bzw. Nachkühler (05) der Austrittstemperatur des Kühlmittels am Baugruppenkühler (08) am nächsten liegt.

7. Kühlungsanordnung nach einem der Ansprüche 1 bis 6, **dadurch gekennzeichnet, dass** mindestens der Zwischenkühler (04), der Nachkühler (05), der Baugruppenkühler (08), der Wärmetauscher (09), die erste und zweite Verdichterstufe (02, 03) sowie eine elektronische Steuereinheit innerhalb eines gemeinsamen Gerätegehäuses angeordnet sind.

8. Verfahren zur Kühlung eines mindestens zweistufigen Drucklufterzeugers (01), folgende Schritte umfassend:
- Führen eines Kühlmediums in einem Kühlmittelkreislauf durch einen Hauptkühler (07) und durch einen zum Hauptkühler (07) in Reihe geschalteten ersten flüssigkeitsgekühlten Zwischenkühler (04), der damit von einer ersten Verdichterstufe (02) vorverdichte Luft kühlt;
- Führen des Kühlmediums in dem Kühlmittelkreislauf durch einen zum Hauptkühler (07) ebenfalls in Reihe und zum Zwischenkühler (04) parallel geschalteten Nachkühler (05), der damit von einer zweiten Verdichterstufe (03) nachverdichtete Luft kühlt;
- Zuführen des im Hauptkühler (07) gekühlten Kühlmediums zu einem flüssigkeitsgekühlten Baugruppenkühler (08), der Wärme von weiteren Baugruppen des Drucklufterzeugers (01) aufnimmt;
wobei das aus dem Baugruppenkühler (08) austretende erhitzte Kühlmedium über einen Zuspeiseeingang (12) in den Zwischenkühler (04) und/oder in den Nachkühler (05) zugespeist wird, wobei die Zuspeisung an einer Position (12) im Zwischenkühler (04) bzw. im Nachkühler (05) erfolgt, an welcher die Zwischentemperatur des Kühlmittels im Zwischenkühler (04) bzw. Nachkühler (05) der Austrittstemperatur des Kühlmittels am Baugruppenkühler (08) ±20% entspricht.

9. Verfahren nach Anspruch 8, **dadurch gekennzeichnet, dass** das im Zwischenkühler (04) und im Nachkühler (05) erhitze Kühlmedium vor seiner Rückführung zum Hauptkühler (07) einem Wärmetauscher (09) für einer Wärmerückgewinnung zugeführt wird.

10. Verfahren nach Anspruch 8 oder 9, **dadurch gekennzeichnet, dass** das aus dem Baugruppenkühler (08) austretende erhitzte Kühlmedium über einen von mehreren Zuspeiseeingängen (12) in den Zwischenkühler (04) und/oder in den Nachkühler (05) zugespeist wird, wobei der Zuspeiseeingang (12) derart ausgewählt wird, dass die an diesem anliegende Zwischentemperatur des Kühlmittels im Zwischenkühler (04) bzw. Nachkühler (05) der Austrittstemperatur des Kühlmittels am Baugruppenkühler (08) entspricht.

## Claims

1. A cooling arrangement for an at least two-stage compressed air generator (01), comprising
- a liquid-cooled intercooler (04), which is arranged between a first and a second compressor stage (02, 03), in order to cool the precompressed air discharged from the first compressor stage (02) before it enters the second compressor stage (03);
- a liquid-cooled aftercooler (05), which is arranged after the second compressor stage (03), in order to cool the air compressed by said second compressor stage (03);
- a liquid-cooled subassembly cooler (08), which absorbs heat from further subassemblies of the compressed air generator (01);
**characterised in that** the cooling arrangement comprises a coolant circuit, which has a main cooler (07), the cold side of which feeds a cooled coolant having a low temperature to the respective coolant inlet of the intercooler (04), of the aftercooler (05) and of the subassembly cooler (08) in parallel, and the hot side of which receives the heated coolant having a high temperature which exits in parallel at the respective coolant outlet of the intercooler (04) and of the aftercooler (05);
wherein the coolant outlet of the subassembly cooler (08) is connected to a feed inlet (12) of the intercooler (04) and/or the aftercooler (05), wherein the feed inlet (12) is arranged between the coolant inlet and the coolant outlet, at a point at which the intermediate temperature of the coolant in the intercooler (04) or in the aftercooler (05) corresponds to the exit temperature of the coolant at the subassembly cooler (08) ±20%.

2. The cooling arrangement according to Claim 1, **characterised in that** a heat exchanger (09) is interposed in the coolant circuit between the respective coolant outlet of the intercooler (04) and of the aftercooler (05) and the hot side of the main cooler (07).

3. The cooling arrangement according to Claim 1 or 2, **characterised in that** the main cooler (07) is a water-air cooler or a water-water cooler or a combination cooler, which uses water and air optionally as a cooling medium.

4. The cooling arrangement according to Claim 3, **characterised in that** the main cooler (07) comprises a fan (11).

5. The cooling arrangement according to any one of Claims 1 to 4, **characterised in that** the intercooler (04) and/or the aftercooler (05) have a plurality of feed inlets (12), to which the coolant can be optionally fed from the coolant outlet of the subassembly cooler (08).

6. The cooling arrangement according to Claim 5, **characterised in that** a distributor unit is arranged between the coolant outlet of the subassembly cooler (08) and the feed inlets (12), which distributor unit supplies, in a temperature-controlled manner, that feed inlet (12) at which the intermediate temperature of the coolant in the intercooler (04) or aftercooler (05) is closest to the exit temperature of the coolant at the subassembly cooler (08).

7. The cooling arrangement according to any one of Claims 1 to 6, **characterised in that** at least the intercooler (04), the aftercooler (05), the subassembly cooler (08), the heat exchanger (09), the first and second compressor stages (02, 03) and an electronic control unit are arranged within a common device housing.

8. A method for cooling an at least two-stage compressed air generator (01), comprising the following steps:
- guiding a cooling medium in a coolant circuit through a main cooler (07) and through a first liquid-cooled intercooler (04) connected in series with the main cooler (07), which intercooler (04) thus cools air precompressed by a first compressor stage (02);
- guiding the cooling medium in the coolant circuit through an aftercooler (05) likewise connected in series with the main cooler (07) and connected parallel to the intercooler (04), which aftercooler (05) thus cools air post-compressed by a second compressor stage (03);
- feeding the cooling medium cooled in the main cooler (07) to a liquid-cooled subassembly cooler (08), which absorbs heat from further subassemblies of the compressed air generator (01);
wherein the heated cooling medium exiting the subassembly cooler (08) is fed via a feed inlet (12) into the intercooler (04) and/or into the aftercooler (05), wherein the feed takes place at a position (12) in the intercooler (04) or in the aftercooler (05) at which the intermediate temperature of the coolant in the intercooler (04) or aftercooler (05) corresponds to the exit temperature of the coolant at the subassembly cooler (08) ±20%.

9. The method according to Claim 8, **characterised in that** the cooling medium heated in the intercooler (04) and in the aftercooler (05) is fed to a heat exchanger (09) for heat recovery before it is returned to the main cooler (07).

10. The method according to Claim 8 or 9, **characterised in that** the heated cooling medium exiting the subassembly cooler (08) is fed via one of a plurality of feed inlets (12) into the intercooler (04) and/or into the aftercooler (05), wherein the feed inlet (12) is selected in such a way that the intermediate temperature of the coolant in the intercooler (04) or aftercooler (05) at said feed inlet (12) corresponds to the exit temperature of the coolant at the subassembly cooler (08).

## Revendications

1. Dispositif de refroidissement pour un générateur d'air comprimé (01) avec au moins deux étages, comprenant
- un refroidisseur intermédiaire (04) refroidi par liquide, lequel est disposé entre un premier et un deuxième étage de compression (02, 03) pour refroidir l'air pré-comprimé évacué par le premier étage de compression (02), avant que celui-ci ne pénètre dans le deuxième étage de compression (03) ;
- un refroidisseur final (05) refroidi par liquide, lequel est disposé après le deuxième étage de compression (03) pour refroidir l'air comprimé par ce dernier ;
- un refroidisseur de sous-ensembles (08) refroidi par liquide, lequel absorbe la chaleur d'autres sous-ensembles du générateur d'air comprimé (01) ;
**caractérisé en ce que** le dispositif de refroidissement comprend un circuit de réfrigérant, lequel possède un refroidisseur principal (07) dont le côté froid amène en parallèle un réfrigérant refroidi à basse température à l'entrée de réfrigérant respective du refroidisseur intermédiaire (04), du refroidisseur final (05) et du refroidisseur de sous-ensembles (08), et dont le côté chaud reçoit le réfrigérant réchauffé à haute température sortant en parallèle au niveau de la sortie de réfrigérant respective du refroidisseur intermédiaire (04) et du refroidisseur final (05) ;
sachant que la sortie de réfrigérant du refroidisseur de sous-ensembles (08) est raccordée à une entrée d'alimentation (12) du refroidisseur intermédiaire (04) et/ou du refroidisseur final (05), sachant que l'entrée d'alimentation (12) est disposée entre l'entrée de réfrigérant et la sortie de réfrigérant, à un endroit où la température intermédiaire du réfrigérant dans le refroidisseur intermédiaire (04) ou dans le refroidisseur final (05) correspond à ± 20 % à la température de sortie du réfrigérant au niveau du refroidisseur de sous-ensembles (08).

2. Dispositif de refroidissement selon la revendication 1, **caractérisé en ce qu'**un échangeur de chaleur (09) est intercalé dans le circuit de réfrigérant entre la sortie de réfrigérant respective du refroidisseur intermédiaire (04) et du refroidisseur final (05) et le côté chaud du refroidisseur principal (07).

3. Dispositif de refroidissement selon la revendication 1 ou 2, **caractérisé en ce que** le refroidisseur principal (07) est un refroidisseur eau-air ou un refroidisseur eau-eau ou un refroidisseur combiné qui utilise sélectivement l'eau et l'air comme fluide de refroidissement.

4. Dispositif de refroidissement selon la revendication 3, **caractérisé en ce que** le refroidisseur principal (07) comprend un ventilateur (11).

5. Dispositif de refroidissement selon l'une des revendications 1 à 4, **caractérisé en ce que** le refroidisseur intermédiaire (04) et/ou le refroidisseur final (05) possèdent plusieurs entrées d'alimentation (12) auxquelles le réfrigérant peut être acheminé sélectivement depuis la sortie de réfrigérant du refroidisseur de sous-ensembles (08).

6. Dispositif de refroidissement selon la revendication 5, **caractérisé en ce qu'**une unité de distribution est disposée entre la sortie de réfrigérant du refroidisseur de sous-ensembles (08) et les entrées d'alimentation (12) et alimente, en fonction de la température, l'entrée d'alimentation (12) au niveau de laquelle la température intermédiaire du réfrigérant dans le refroidisseur intermédiaire (04) ou le refroidisseur final (05) se rapproche le plus de la température de sortie du réfrigérant au niveau du refroidisseur de sous-ensembles (08).

7. Dispositif de refroidissement selon l'une des revendications 1 à 6, **caractérisé en ce qu'**au moins le refroidisseur intermédiaire (04), le refroidisseur final (05), le refroidisseur de sous-ensembles (08), l'échangeur de chaleur (09), les premier et deuxième étages de compression (02, 03) ainsi qu'une unité de commande électronique sont disposés à l'intérieur d'un boîtier d'appareil commun.

8. Procédé de refroidissement d'un générateur d'air comprimé (01) avec au moins deux étages, comprenant les étapes suivantes ;
- acheminement d'un fluide de refroidissement dans un circuit de réfrigérant par l'intermédiaire d'un refroidisseur principal (07) et par l'intermédiaire d'un premier refroidisseur intermédiaire (04) refroidi par liquide monté en série avec le refroidisseur principal (07) et refroidissant ainsi l'air pré-comprimé par un premier étage de compression (02) ;
- acheminement du fluide de refroidissement dans le circuit de réfrigérant par l'intermédiaire d'un refroidisseur final (05) également monté en série avec le refroidisseur principal (07) et en parallèle avec le refroidisseur intermédiaire (04) et refroidissant ainsi l'air post-comprimé par un deuxième étage de compression (03) ;
- acheminement du fluide de refroidissement refroidi dans le refroidisseur principal (07) vers un refroidisseur de sous-ensembles (08) refroidi par liquide, lequel absorbe la chaleur d'autres sous-ensembles du générateur d'air comprimé (01) ;
sachant que le refroidisseur intermédiaire (04) et/ ou le refroidisseur final (05) sont alimentés par l'intermédiaire d'une entrée d'alimentation (12) en fluide de refroidissement réchauffé sortant du refroidisseur de sous-ensembles (08), sachant que l'alimentation s'effectue à un emplacement (12) dans le refroidisseur intermédiaire (04) ou dans le refroidisseur final (05), au niveau duquel la température intermédiaire du réfrigérant dans le refroidisseur intermédiaire (04) ou le refroidisseur final (05) correspond à ± 20 % à la température de sortie du réfrigérant au niveau du refroidisseur de sous-ensembles (08).

9. Procédé selon la revendication 8, **caractérisé en ce que**, pour une récupération de chaleur, le fluide de refroidissement réchauffé dans le refroidisseur intermédiaire (04) et dans le refroidisseur final (05) est amené à un échangeur de chaleur (09) avant son retour au refroidisseur principal (07).

10. Procédé selon la revendication 8 ou 9, **caractérisé en ce que** le refroidisseur intermédiaire (04) et/ou le refroidisseur final (05) sont alimentés par l'intermédiaire d'une ou de plusieurs entrées d'alimentation (12) en fluide de refroidissement réchauffé sortant du refroidisseur de sous-ensembles (08), sachant que l'entrée d'alimentation (12) est sélectionnée de telle sorte que la température intermédiaire du réfrigérant dans le refroidisseur intermédiaire (04) ou le refroidisseur final (05) appliquée à ladite entrée correspond à la température de sortie du réfrigérant au niveau du refroidisseur de sous-ensembles (08).
